# EUROPÄISCHE PATENTSCHRIFT

(11) **EP 1 041 032 B1**
(45) Veröffentlichungstag und Bekanntmachung des Hinweises auf die Patenterteilung: **07.12.2005**
(21) Anmeldenummer: 00105793.4
(22) Anmeldetag: 18.03.2000
(51) Int. Cl.: B66B 1/46, B66B 3/00

(54) **Verfahren zur Kommunikation mit einem Transportsystem**
Procedure of communicating with a transportation system
Procédé de communication avec un système de transport

(30) Priorität: 01.04.1999 EP 99810279
(43) Veröffentlichungstag der Anmeldung: 04.10.2000
(73) Patentinhaber: INVENTIO AG, 6052 Hergiswil NW (CH)
(72) Erfinder: Schuster, Kilian, El.-Ing. ETH, 6275 Ballwil (CH); Friedli, Paul, Dr. sc.techn., 5453 Remetschswil (CH)

(56) Entgegenhaltungen:
- EP-A- 0 864 528
- GB-A- 2 241 090
- US-A- 5 679 934

## Beschreibung

Die Erfindung betrifft ein Verfahren zur Kommunikation mit einem Aufzug, bei dem zur Eingabe von Fahrzielen und zur Information des Benutzers mindestens eine mit einer Steuerung des Aufzuges in Verbindung stehende Eingabeeinrichtung vorgesehen ist.

Aus der Patentschrift EP 0 320 583 sind auf den Stockwerken angeordnete Rufregistrier- und Anzeigeeinrichtungen für Aufzüge mit einer Gruppensteuerungseinrichtung mit Sofortzuteilung von Zielrufen bekannt geworden, wobei jede Rufregistrier- und Anzeigeeinrichtung eine Zehner-Tastatur für die Eingabe von Rufen für gewünschte Zielstockwerke und ein Anzeigefeld für die Anzeige des gewünschten Stockwerkes und der zugeteilten Aufzugskabine aufweist.

Aus der Anmeldeschrift GB 2 241 090 ist eine Aufzugseinrichtung mit einem Eingabegerät für die Eingabe der Fahrziele bekannt geworden. Das Eingabegerät weist einen Touch Screen auf, auf dem die Nummern der wählbaren Stockwerke dargestellt sind. Jeder Nummer ist ein Text zugeordnet, der den Benutzer bei der Wahl des gewünschten Stockwerkes unterstützt.

Ein Nachteil der bekannten Einrichtungen liegt darin, dass die Mensch-Maschine-Kommunikation stockwerkzahlorientiert ist. Für die Wahl des richtigen Stockwerkes muss der Benutzer der Aufzugsanlage die Infrastruktur auf dem jeweiligen Stockwerk kennen. Er muss wissen dass beispielsweise das Restaurant auf dem vierten Stockwerk oder die Steuerverwaltung auf dem achten Stockwerk ist. Nur so kann der Benutzer die richtige Stockwerkzahl wählen.

Die CH 693 065 A5 offenbart eine Einrichtung zur impliziten Eingabe von Zielrufen bei Aufzugsanlagen. Ein Informationsgeber im Kreditkartenformat sendet Daten, unter anderem das bevorzugte Stockwerk des Aufzugsbenutzers, an eine Erkennungsvorrichtung, die die Daten an eine Verarbeitungseinheit weiterleitet. Die Verarbeitungseinheit evaluiert das Zielstockwerk aus den Daten und generiert mittels Zuteilungsalgorithmus einen entsprechenden Ruf an die Aufzugssteuerung.

Der Aufzugsbenutzer braucht sich mit dem Informationsgeber nicht um die Eingabe seines Fahrzieles zu kümmern. Allerdings ist das Fahrziel auf dem Informationsgeber vorprogrammiert, der Aufzugsbenutzer kann sein Fahrziel nicht ohne weiteres ändern. Falls der Aufzugsbenutzer sein bevorzugtes Fahrziel ändern will, muss er sein Fahrziel als Stockwerkzahl neu programmieren.

Hier will die Erfindung Abhilfe schaffen. Die Erfindung, wie sie in Anspruch 1 gekennzeichnet ist, löst die Aufgabe, die Nachteile der bekannten Einrichtung zu vermeiden und ein Verfahren vorzuschlagen, das die Benutzung eines Transportsystems erleichtert.

Die durch die Erfindung erreichten Vorteile sind im wesentlichen darin zu sehen, dass die Mensch-Maschine-Kommunikation vereinfacht wird. Der Benutzer des Transportmittels braucht keine Kenntnisse im herkömmlichen Sinn über sein Fahrziel. Beispielsweise genügt eine funktionelle Angabe über das Fahrziel des Benutzers. Der Benutzer braucht keine Ortsangaben zu machen. Die Maschine, bzw. die Steuerung des Transportsystems stellt die notwendige Information dem Benutzer zur Verfügung. Die Eingabe des Fahrziels kann rascher erledigt werden, wobei das Transportmittel gesamthaft gesehen, insbesondere bei grossem Andrang effizienter arbeiten kann. Dem Benutzer können auch zusätzliche, beispielsweise sein Fahrziel betreffende Hinweise übermittelt werden, wie beispielsweise Öffnungszeiten von Schaltern oder Geschäften oder Wegangaben. Damit können unnötige Fahrten oder Umwege vermieden werden. Im weiteren lassen sich die Benutzer aufgrund ihrer Fahrzielwahl charakterisieren und einteilen, wobei die Art der Ausführung der Fahrwünsche an den jeweiligen Benutzer bzw. an die jeweilige Benutzergruppe anpassbar ist. Attribute wie beispielsweise Dringlichkeit, Raumbedarf oder Be-/Entladezeit können bei der Ausführung des Transportauftrages verwendet werden.

Im folgenden wird die Erfindung anhand von ein Ausführungsbeispiel darstellenden Zeichnungen näher erläutert.

Es zeigen:
- Fig. 1: ein Transportsystem mit mehreren Fahrzeugen,
- Fig. 2: eine Mensch-Maschine-Schnittstelle und
- Fig. 3: die Mensch-Maschine-Schnittstelle zur Vermittlung von Information.

In den Fig. 1 bis 3 ist mit 1 eine Mensch-Maschine-Schnittstelle bezeichnet, mittels der ein Benutzer sein Fahrziel einer Steuerung 2 eines Transportsystems bekanntgibt. Die im wesentlichen aus Rechner und Speicher bestehende Steuerung 2 hat Zugriff auf eine beispielsweise als Tabelle 3 ausgeführte Informationsquelle mit den realen Ortsangaben der Fahrziele und den den Ortsangaben zugeordneten Bezeichnern. Das Transportsystem kann beispielsweise ein Aufzugssystem mit mindestens einem Aufzugsschacht sein, in dem mehrere Fahrzeuge bzw. Aufzugskabinen mit hoher Autonomie verkehren, wobei die Fortbewegungsrichtung vertikal und/oder horizontal sein kann. Im einfachsten Fall besteht das Transportsystem aus einem Aufzug mit einer oder mehreren Aufzugskabinen, wobei je Aufzugsschacht eine Aufzugskabine verkehrt. An die Steuerung 2 angeschlossen sind Antriebseinheiten 4 zur Steuerung und Versorgung Fahrzeuge 5, bzw. der Aufzugskabinen.

Fig. 2 zeigt eine Mensch-Maschine-Schnittstelle in der Form eines Touchscreens 1. Anstelle des Touchscreens kann auch eine Tastatur mit einem Bildschirm vorgesehen sein. Im einfachsten Fall genügen entsprechend beschriftete Tasten. Auf dem Touchscreen 1 ist eine Auswahl von Fahrzielen beispielsweise einer Hochschule gezeigt, die einzeln durch Berühren des Schirms wählbar sind. Weitere Fahrziele sind mittels Fenstertechnik oder Scrolltechnik abrufbar. Die Fahrziele sind nicht als reale Ortsangaben wie beispielsweise eine Stockwerkzahl dargestellt, sondern mittels Bezeichnern, die das Fahrziel beispielsweise funktionell beschreiben. Der Benutzer wählt beispielsweise den Konferenzraum als sein Fahrziel ohne zu wissen, wo sich der Konferenzraum tatsächlich befindet. Nach der Wahl des Fahrziels kann die Steuerung 2 vom Benutzer weitere Information beispielsweise die Teilnehmernummer verlangen.

Falls beispielsweise als Bezeichner eine Firma vorgesehen ist, wird der Benutzer am Empfangsschalter der Firma vorangemeldet und kann so höflicher und prompter bedient werden. Weitere Anwendungsbeispiele sind Spitäler oder Hotels, bei denen unterschiedlichste Fahraufträge von laufend neuen Benutzern auszuführen sind. Operationssäle oder VIP Logen können aufgrund der Bezeichner gegenüber sich auf dem gleichen Stockwerk befindlichen Zimmern mit Vorzug bedient werden. Die Aufzugsbenutzer brauchen keine Kenntnisse der oftmals komplexen Gebäudeorganisation. Mit den sich leicht merkbaren Bezeichnern finden sich auch gebäudeunkundige Benutzer leicht zurecht.

Die reale Ortsangabe ermittelt die Steuerung 2 mittels der Tabelle 3, in der beispielsweise dem Bezeichner "Konferenzraum" die reale Ortsangabe Stockwerk 23 zugeordnet ist. Die Steuerung 2 teilt das gewünschte Stockwerk der Aufzugskabine mit den besten Fahrbedingungen zu und informiert den Benutzer wie in Fig. 3 gezeigt auf dem Touchscreen 1. Die Information umfasst die Bezeichnung des Transportmittels, im vorliegenden Fall die Aufzugskabine D, und einen Hinweis auf den Einsteigeort, im vorliegenden Fall einen Richtungspfeil nach rechts. Weiter umfasst die Information bei mehrtürigen Aufzugskabinen die Türseite oder bei Transportsystemen mit horizontalem und/oder vertikalem Transport die Koordinaten des Einsteigeortes. Die Koordinaten von Einsteigeort und/oder Aussteigeort können allgemein verwendet werden. Bei Transportsystemen, bei denen eine Haltestelle von mehr als einem Fahrzeug bedient wird, kann die Information auch eine Fahrzeugbezeichnung umfassen.

Während der Fahrt werden die angefahrenen Fahrziele angezeigt, wobei die realen Ortsangaben und/oder die Bezeichner verwendet werden.

Je nach Gebäudenutzung kann die Tabelle 3 zeitlich verändert werden. Wenn beispielsweise ein Raum tagsüber als Konferenzraum und abends als Balletsaal genutzt wird, wird der entsprechende Bezeichner an die Nutzung des Raumes angepasst. Die Auswahl von Fahrzielen kann auch vom jeweiligen Zusteigeort bzw. Stockwerk abhängig sein oder je Zusteigeort eine angepasste, bzw. eingeschränkte Tabelle vorgesehen sein. Die Tabelle kann auch von der momentanen Position des Benutzers oder zu transportierenden Gütern abhängig sein.

Andere, leicht merkbare und in Beziehung zum Fahrziel stehende Bezeichner wie beispielsweise Namen, Telefonnummern, Kuschelworte für Kindergärten, Bilder, Symbole, Piktogramme, Referenznummern, Zeichen, etc. sind auch möglich.

Zur Umsetzung der Bezeichner kann anstelle der Tabelle 3 in einem Netzwerk nach einer Informationsquelle gesucht werden, welche dem Bezeichner eine reale Ortsangabe zuordnen.

Die Nutzung des Transportmittels kann von einer Bestätigung des gewählten Fahrziels abhängig gemacht werden. Die Bestätigung kann für jeden Benutzer individuell erteilt werden. Dazu können Kommunikationsmittel wie Telefon, Bildtelefon, e-mail, etc. verwendet werden.

## Patentansprüche

1. Verfahren zur Kommunikation mit einem Aufzug, bei dem zur Eingabe von Fahrzielen und zur Information des Benutzers mindestens eine mit einer Steuerung (2) des Aufzuges in Verbindung stehende Eingabeeinrichtung (1) vorgesehen ist, **dadurch gekennzeichnet,**
- **dass** an der Eingabeeinrichtung (1) zur Eingabe eines gewünschten Zieles und zur Information des Benutzers anstelle von Stockwerkangeben eine Mehrzahl von funktionellen Bezeichnern vorgesehen ist, wobei die Funktionellen Bezeichner jeweils ein gewünschtes Ziel des Benutzers in einer leicht merkbaren Form darstellen und in Beziehung mit den gewünschten Zielen des Benutzers stehen,
- **dass** der Benutzers ein gewünschtes Ziel aus der Mehrzahl der funktionellen Bezeichner der Eingabeeinrichtung (1) auswählt
- **dass** die Steuerung (2) mittels des vom Benutzer ausgewählten, funktionellen Bezeichners auf eine Informationsquelle (3) zugreift, in der jeweils das gewünschte Ziel des Benutzers als Stockwerk dem jeweiligen Funktionellen Bezeichner zugeordnet ist, und das gewünschte Stockwerk ermittelt.

2. Verfahren nach Anspruch 1,
**dadurch gekennzeichnet,**
**dass** die funktionellen Bezeichner und deren Zuordnung zu den Fahrzielen zeitlich veränderbar sind.

3. Verfahren nach einem der Ansprüche 1 oder 2,
**dadurch gekennzeichnet,**
**dass** als Eingabeeinrichtung (1) ein Bildschirm und/oder eine Tastatur vorgesehen sind, die in Verbindung mit der Steuerung (2) stehen.

4. Verfahren nach einem der vorhergehenden Ansprüche,
**dadurch gekennzeichnet,**
**dass** die Benutzer aufgrund ihrer mittels funktionellen Bezeichnern gewählten Fahrziele charakterisiert werden, wobei die Art der Ausführung der Fahrwünsche an die Charakterisierung anpassbar ist.

## Claims

1. Procedure for communicating with an elevator in which, for entering travel destinations and communicating information to the user, there is at least one input device (1) that is connected to the elevator, **characterized in that**
- on the input device (1) for entering a desired destination and for informing the user, instead of floor parameters a number of functional identifiers are provided, each of the functional identifiers representing in easily recognized form a desired destination of the user and being related to the desired destinations of the user,
- the user selects from the number of functional identifiers of the input device (1) a desired destination,
- based on the functional identifier selected by the user, the control (2) accesses an information source (3), in which the respective desired destination of the user as a floor is assigned to the respective functional identifier, and determines the desired floor.

2. Procedure according to Claim 1,
**characterized in that**
the functional identifiers and their assignment to the travel destinations can be changed with time.

3. Procedure according to one of claims 1 or 2,
**characterized in that**
provided as input device (1) are a screen and/or a keypad which are connected to the control (2).

4. Procedure according to one of the foregoing claims,
**characterized in that**
the users are **characterized** on the basis of the travel destinations they have selected using functional identifiers, the way of executing the travel wishes being adaptable to the characterization.

## Revendications

1. Procédé pour communiquer avec un ascenseur, selon lequel on prévoit pour entrer des destinations et pour informer l'utilisateur au moins un dispositif d'entrée (1) qui est relié à une commande (2) de l'ascenseur, **caractérisé**
- **en ce qu'**il est prévu sur le dispositif d'entrée (1) prévu pour l'entrée d'une destination souhaitée et pour l'information de l'utilisateur, à la place d'indicateurs d'étages, une multiplicité d'identificateurs fonctionnels, ces identificateurs fonctionnels présentant chacun une destination souhaitée de l'utilisateur sous une forme facile à retenir et ayant un rapport avec les destinations souhaitées de l'utilisateur,
- **en ce que** l'utilisateur sélectionne une destination souhaitée parmi ces divers identificateurs fonctionnels du dispositif d'entrée (1),
- et **en ce que** la commande (2) a accès, grâce à l'identificateur fonctionnel sélectionné par l'utilisateur, à une source d'informations (3) dans laquelle la destination souhaitée de l'utilisateur est affectée sous la forme d'un étage à l'identificateur fonctionnel correspondant, et détermine l'étage souhaité.

2. Procédé selon la revendication 1, **caractérisé en ce que** les identificateurs fonctionnels et leur affectation aux destinations peuvent être modifiés dans le temps.

3. Procédé selon la revendication 1 ou 2, **caractérisé en ce qu'**on prévoit comme dispositif d'entrée (1) un écran et/ou un clavier qui sont reliés à la commande (2).

4. Procédé selon l'une des revendications précédentes, **caractérisé en ce que** les utilisateurs sont **caractérisés** à l'aide de leurs destinations sélectionnées grâce aux identificateurs fonctionnels, le type d'exécution des souhaits de trajet pouvant être adapté à la caractérisation.
